# EUROPÄISCHE PATENTSCHRIFT

(11) **EP 0 639 058 B1**
(45) Veröffentlichungstag und Bekanntmachung des Hinweises auf die Patenterteilung: **22.01.1997**
(21) Anmeldenummer: 93911744.6
(22) Anmeldetag: 06.05.1993
(51) Int. Cl.: A46B 3/12, A46D 3/00

(54) **VERFAHREN ZUR MASCHINELLEN PINSELFERTIGUNG UND ZUGEHÖRIGE VORRICHTUNG**
METHOD OF MANUFACTURING PAINT BRUSHES BY MACHINE, AND DEVICE FOR CARRYING OUT THE METHOD
PROCEDE DE FABRICATION DE PINCEAUX AU MOYEN D'UNE MACHINE ET DISPOSITIF APPROPRIE

(30) Priorität: 06.05.1992 DE 9206072 U
(43) Veröffentlichungstag der Anmeldung: 22.02.1995
(73) Patentinhaber: COLORPRINT MASCHINENBAU + VERTRIEBSGESELLSCHAFT MBH, D-90768 Fürth (DE)
(72) Erfinder: KÜHNE, Hans-Georg, D-8531 Wilhermsdorf (DE); BERGER, Karl-Heinz, D-8506 Langenzenn (DE); BEHRENDS, Karl-Heinz, D-8531 Wilhermsdorf (DE); JAROSZEWSKI, Frank, D-8506 Langenzenn (DE)
(74) Vertreter: Voigt, Günter, Dipl.-Ing.
(86) Internationale Anmeldenummer: DE9300415
(87) Internationale Veröffentlichungsnummer: WO9321795

(56) Entgegenhaltungen:
- DE-A- 3 024 382
- DE-A- 3 025 010
- GB-A- 704 590

## Beschreibung

Die Erfindung bezieht sich auf ein Verfahren gemäß Oberbegriff des Anspruchs 1.

Aus der DE-A 30 24 382 ist es bekannt, zur Pinselfertigung sog. Profilformhülsen zu verwenden, die bei im wesentlichen zylindrischer Form einen dem freien Ende des fertigen Pinsels entsprechenden gewölbten Boden aufweisen. Diese Profilformhülsen sind zwar für die Einzel- und Kleinserienfertigung verwendbar, eignen sich jedoch nicht für die Großserienfertigung.

Die Fertigung von Pinseln, insbesondere von hochwertigen Pinseln, erfolgt noch weitgehend von Hand. Angesichts ständig steigender Lohnkosten besteht der Wunsch und wohl sogar die Notwendigkeit, die Pinselfertigung weitgehend zu mechanisieren und zu automatisieren. Während für Malerpinsel und Haushaltspinsel Schweineborsten und auch Synthetikborsten verwendet werden, kommen für Künstlerpinsel spezielle Naturborsten zur Anwendung. Es kommen auch Dachs-, Wiesel- oder Marderhaare in Frage. Dabei muß darauf geachtet werden, daß die hochwertigen Haare bzw. Borsten (bei Dachs, Wiesel oder Marder liegen die Kilopreise bei bis zu 20.000,-- DM) praktisch ohne Verluste verarbeitet werden.

Bei der Pinselfertigung werden in einem grundsätzlich ersten Schritt die Pinselhaare bzw. -borsten gekämmt und dabei derart ausgerichtet, daß sie gleiche "Strichrichtung" aufweisen.

Die so ausgerichteten Borsten werden zu Borstenbündeln jeweils gewünschten Umfangs zusammengefaßt und dabei - nach dem derzeitigen Stand der Technik - weitgehend von Hand weiterverarbeitet.

In einem wichtigen Zwischenschritt wird im Zentrum des Borstenbündels ein sich nach oben verjüngendes Füllstück - üblicherweise aus Kork - eingeführt, wodurch im Inneren des Borstenbündels ein Hohlraum entsteht, der einerseits als Reservoir für die zu verstreichende Masse bzw. Farbe dient und zum anderen die Aufgabe hat, die erforderliche Menge an Borsten zu reduzieren und ein Fixieren des Schnur-Vorbandes zu gewährleisten. Diese Reduzierung beim Borstenmaterial im Inneren des Borstenbündels hat keinerlei Nachteile, da der so entstehende Borstenring sich in einiger Entfernung von der Einfassung ohnehin derart aufweitet, daß aus dem Kreisring (im Querschnitt durch das Borstenbündel) wieder ein geschlossener Kreis wird. Zum anderen würde auch ein Kreisring beim Verstreichen der Farbe durchaus ausreichen und hätte keinerlei wirklich nachteilige Folgen.

Anders als bei Haushaltspinseln, die erfahrungsgemäß nach relativ kurzer Gebrauchszeit fortgeworfen werden, ist bei Malerpinseln noch ein sogenanntes "Vorband" vorgesehen, das nahezu kontinuierlich Schritt für Schritt entfernt werden kann, so daß der Pinsel auch noch nach einem Verschleiß des Borstenbündels am freien Ende weiterverwendet werden kann, indem das Vorband Stück für Stück entfernt (abgeschnitten) wird. Ein solches Vorband besteht üblicherweise aus einer wendelförmigen Umwicklung des dem Pinselkopf benachbarten Teils des Borstenbündels mit einer verdrillten Schnur. Die einzelnen Wendellagen erhalten durch Verknoten, Verkleben oder auf andere Art und Weise den notwendigen Halt untereinander. Bei Auftreten des zuvor erwähnten Verschleißes der Borstenspitzen entfernt der Maler dann eine oder mehrere Lagen der erwähnten Wendel, für die üblicherweise - wie bereits zuvor erwähnt - eine spezielle verdrillte Schnur verwendet wird.

Der Kopf des Borstenbündels mit dem bereits vorher erwähnten Füllstück wird unter Verwendung einer geeigneten Bindemasse, die auch als "Kitt" bezeichnet wird, zusammengehalten und mit dem Pinselkopf, der aus Deckel und Stiel besteht, verbunden. Das Aufstecken von Deckel und Stiel erfolgt entweder nach vorheriger verbindender Montage der beiden Komponenten oder im Weitergang nacheinander. Bei einfach konischen Stielen muß zunächst eine Montage mit dem Deckel erfolgen, bei doppelt konischen Stielen sind beide Varianten möglich.

Der Erfindung liegt die Aufgabe zugrunde, ein Verfahren gemäß Oberbegriff des Anspruchs 1 zu schaffen, das unabhängig von handwerklichen Fähigkeiten eines Menschen eine gleichmäßige Qualität des Produkts bei erhöhtem Ausstoß gewährleistet.

Diese Aufgabe wird mit Hilfe der Merkmale des Anspruchs 1 gelöst.

Vorteilhafte Weiterbildungen ergeben sich aus den Unteransprüchen.

Die Erfindung wird nachfolgend unter Bezugnahme auf die Zeichnungsfiguren erläutert. Es zeigen:
- Fig. 1: den prinzipiellen Aufbau eines erfindungsgemäßen Pinsels,
- Fig. 2: eine prinzipielle Darstellung einer Vorrichtung zur Aufteilung des Borstenbündels, um die Einführung eines Füllstücks in das Borstenbündel zu ermöglichen sowie
- Fig. 3: eine prinzipielle Darstellung einer Vorrichtung für das Zuschneiden von Füllstücken vom fortlaufend zugeführten Material.

Wichtigster Bestandteil eines Pinsels ist das Borstenbündel 10 (oder Haarbündel). Dieses wird im Verlauf der Fertigung mit einem zentrisch angeordneten Füllstück 11 versehen. Anschließend wird der aus Füllstück 11 und ihn umgebendem Borstenbündel 10 gebildete Pinselkopf mit flacher Oberseite bei Bedarf noch konkav ausgeformt. Dadurch wird das zunächst ebene obere Ende 12 des Borstenbündels 10 zu einer Mulde 13 umgeformt. Zwangsläufig erhält das andere, freie Ende 14 des Borstenbündels 10, auch Borstenspitze oder Borstenfahne genannt, damit eine konvexe Gestalt. Auch andere Gestaltgebungen sind denkbar.

Das zuvor erwähnte konkav ausgeformte obere Ende 12 des Borstenbündels 10 wird mit einer aushärtbaren Bindemasse 15, dem sogenannten "Kitt", verfüllt, der teilweise auch in den oberen Teil 16 des Borstenbündels 10 eindringt, dieses in sich verfestigt und darüber hinaus eine innige Verbindung zwischen dem Borstenbündel 10 und dem Füllstück 11 herstellt.

Als Bindemasse kommt vorzugsweise eine Substanz auf der Basis eines aushärtbaren Epoxydharzes in öliger bis pastöser Konsistenz in Frage. Die Bindemasse 15 muß in der Lage sein, aufgrund ihrer Konsistenz hinreichend weit in den oberen Teil 16 des Borstenbündels 10 einzudringen, da sie dort für eine Verfestigung des entsprechenden Teils des Borstenbündels 10 sorgen soll.

Darüber hinaus dient der Kitt auch der Verbindung des zuvor beschriebenen Pinselkopfes mit Deckel 17 und Pinselstiel 18.

Der Stiel des Pinsels kann einfach oder doppelt konisch ausgebildet sein. Im ersten Fall ist ein einheitlicher konischer Verlauf über die gesamte Stiellänge gegeben, im zweiten Fall verjüngt sich der Pinselstiel 18 ausgehend von einem Punkt etwa in Höhe der Muffe 19 des später an ihm anzubringenden Deckels 17 nach beiden Seiten.

Mit dem Pinselstiel 18 wird der bereits erwähnte Deckel 17 verbunden, der den äußeren Abschluß des Borstenbündels 10 und den übergang zum Pinselstiel 18 beim fertigen Pinsel herstellt.

Bei einem einfach konischen Stiel, der sich zum freien Stielende hin kontinuierlich verjüngt, wird der Deckel 17 mit seiner Muffe 19 vom freien Ende her auf den Pinselstiel 18 geschoben, bis er sich aufgrund des größer werdenden Durchmessers des Pinselstiels 18 nicht weiter verschieben läßt. Die Kombination aus Pinselstiel 18 und Deckel 17 wird dann auf den Pinselkopf, auf dem sich die vorerwähnte Bindemasse 15 befindet, aufgeschoben. So entsteht nach dem Aushärten der Bindemasse 15 die Gesamteinheit des Pinsels.

Durch Nuten 20 im Pinselstiel 18 und ggf. umlaufende oder andere Nuten oder Stege 21 auch im Deckel 17 wird nach Verfestigung des Kitts eine formschlüssige Verbindung zwischen der Bindemasse 15 (dem Kitt) und somit zwischen dem Borstenbündel 10 einerseits und Pinselstiel 18 andererseits geschaffen.

Bei einem zweifach konischen Pinselstiel 18 wird der Deckel 17 vom zweiten - später dem Borstenbündel 10 nahen - Ende des Pinselstiels 18 auf diesen aufgeschoben. Da sich hier der Pinselstiel 18 grundsätzlich aus dem Deckel 17 des fertigen Pinsels herausziehen ließe, ist für den Pinselstiel 18 durch die bereits erwähnte Nut 20 oder auf andere geeignete Art und Weise ein Formschluß mit der später erhärtenden Bindemasse 15 am oberen Ende des Borstenbündels 10 unbedingt erforderlich. Durch die zuvor erwähnten Maßnahmen im entsprechenden Teil des Pinselstiels 18 wird dies gewährleistet.

Die einzelnen Schritte des Verfahrens zur mechanisierten bzw. automatisierten Herstellung eines zuvor beschriebenen Pinsel werden nachfolgend erläutert. Dabei wird zur Erläuterung auf die Fig.2 Bezug genommen. Das Borstenbündel 10 gewünschter Größe wird in einer geeigneten Vorrichtung erfaßt und hängend gehalten. Anschließend bewegen sich zwei oder mehr Trennschieber 22 radial auf den Mittelpunkt 23 des Borstenbündels 10 zu. Diese Trennschieber haben im wesentlichen messerähnliche Gestalt und liegen mit ihren - allerdings stumpfen "Schneiden" - im wesentlichen auf einem Radius des Borstenbündels 10. Sie können - bei Vorhandensein von zwei solchen Trennschiebern 22 - auch auf der "Schneidenseite" mit jeweils komplementären L-Profilen versehen sein, die ineinandergreifen. Bei ein einer größeren Anzahl solcher Trennschieber 22 können diese ggfs. auch leicht über einen solchen Radius hinwegreichen und dabei in der Höhe geringfügig gegeneinander versetzt sein. Die Trennschieber 22 werden zweckmäßigerweise im gleichmäßigen Winkelabstand zueinander angeordnet.

Sie sind etwa in einem Abstand vom oberen Rand 12 des Borstenbündels 10 angeordnet (Fig. 2), der der Höhe des in das Borstenbündel 10 einzuführenden Füllkörpers 11 entspricht. Nachdem sie auf den Mittelpunkt 23 des Borstenbündels hin bewegt worden sind und sich dort kreuzen, werden sie derart bewegt, daß sie das Borstenbündel 10 zentral öffnen, d.h. die Borsten vom Mittelpunkt 23 leicht in den peripheren Bereich hin verdrängen. Dadurch entsteht im Zentrum des Borstenbündels 10 eine im wesentlichen trichterförmige, nach oben sich erweiternde Öffnung, in die ein Füllstück 11 von oben her in das Borstenbündel eingeführt werden kann, bis es bündig mit dem oberen Rand 12 des Borstenbündels 10 abschließt.

Es können auch mehrere Trennschieber 22 vorgesehen werden, die dann wie in Fig. 3 dargestellt, mehrere Öffnungen für mehrere Füllkörper 11 schaffen, die als Material 28 fortlaufend (kontinuierlich oder quasi-kontinuierlich) von einer oder mehreren Rollen abgezogen werden.

Anschließend kann die Querschnittsfläche des oberen Randes 12 des Borstenbündels 10 - falls der Wunsch dazu besteht - durch Aufsetzen eines entsprechenden Profilteils derart verformt werden, daß eine konkave Gestalt entsteht. Durch diese Gestaltgebung am oberen Rand 12 des Borstenbündels 10 wird an dessen unteren Ende 14 eine konvexe Form des Borstenbündels 10 geschaffen, wie sie in der Praxis benötigt bzw. gewünscht wird.

In die erwähnte konkave Form am oberen Rand 12 des Borstenbündels 10 wird anschließend eine ausreichende Menge Bindemasse 15 (Kitt) eingegeben, nachdem zuvor ein Ring, vorzugsweise aus Kunststoff oder einer Nickel-Eisen-Verbindung (bei Malerpinseln), aufgesetzt wurde, der den oberen Rand des Borstenbündels 10 umfaßt, und schließlich die aus Pinselstiel 18 und Deckel 17 gebildete Einheit aufgesetzt. Nach dem Aushärten des Kitts ist der Pinsel grundsätzlich fertig.

Auch das Aushärten der Bindemasse 15 (des Kitts) soll in der Fertigungeinheit erfolgen. Zu diesem Zweck werden die fertigen Pinsel in einer Vorrichtung mit entsprechender gesicherter Halterung, beispielsweise auf Paletten mit Führungselementen für Borstenbündel 10 und Pinselstiel 18, in einem Puffer-Magazin zwischengespeichert. Die Aushärtzeit beträgt etwa ein bis zwei Stunden. Das Puffer-Magazin muß daher eine entsprechende Speicher-Kapazität aufweisen.

Malerpinsel mit Metallring können ebenfalls maschinell gefertigt werden. Zu diesem Zweck erhält der vorzugsweise aus Kunststoff bestehende Deckel 17 an seiner äußeren Umfangsfläche, d.h. dort wo er später mit dem Metallring Kontakt hat, gleichmäßig über den Umfang verteilt, drei vertikale Stege. Diese vorzugsweise konisch verlaufenden Stege ermöglichen ein leichteres Einführen des Deckels 17 in den zylindrischen Metallring. Über die erwähnten Stege, die einen Paßsitz bzw. leichten Preßsitz des Deckels 17 im Metallring gewährleisten, erhält der Pinseldeckel und damit auch der mit diesem verbundene Pinselstiel 18 bis zum Aushärten der Bindemasse 15 einen ausreichenden Halt. Die bisher bestehende Gefahr, daß sich der Pinselstiel 18 gegenüber dem Pinselkopf neigt, wird damit ausgeschaltet.

Malerpinsel weisen aus den eingangs erwähnten Gründen ein Vorband auf. Die Stelle des späteren Vorbandes wird zunächst von einem zweiten Ring, einem sogenannten Hilfsring, eingenommen. Mit der Beendigung des Fertigungsvorgangs, wird dieser zweite Ring, der Hilfsring maschinell um ca. 10 mm vorgezogen (nach unten), um das unerwünschte Fließen des Kitts über den unteren Rand des ersten Rings hinaus zu vermeiden. Das nach dem Aushärten des Kitts notwendige vollständige Abziehen des Hilfsrings kann ebenfalls maschinell erfolgen.

Dort, wo zunächst der Hilfsring angeordnet war, wird anschließend das Vorband 24 angebracht. Es besteht vorzugsweise aus einer gedrillten Schnur, die unterhalb des ersten Ringes wendelförmig um das Borstenbündel 10 herumgewickelt und durch geeignete Verbindungsmittel, wie Knoten, Kleber oder ähnliches, in sich verfestigt wird.

Bei Abnutzung des Borstenbündels 10 an seinem unteren Ende 14 kann vom Maler Schritt für Schritt das Vorband 24 entfernt werden, wodurch eine ausreichende freie Länge des Borstenbündels 10 auch bei Abnutzung am unteren Rand des Borstenbündels 10 gewährleistet ist.

Bei sogenannten Haushaltspinseln kann das Füllstück 11 auf die zuvor beschriebene Art und Weise in das Borstenbündel 10 eingebracht werden. Der Einsatz eines Hilfsrings entfällt hier, da Haushaltspinsel mit einem Kunststoffring gefertigt werden, bei dem anstelle des Vorbandes lediglich eine Imitation des Vorbandes am Ring angespritzt ist.

Sofern es sich als notwendig erweist, kann der Füllkörper 11, der außer aus Kork auch aus anderen Materialien wie Holz, Kunststoff oder Pappe bestehen und auch aus mehreren einzelnen Einheiten aufgebaut sein kann, nach dem positionierten Einführen des fortlaufend zugeführten Materials 28 in das Borstenbündel 10 auf entsprechende Länge zugeschnitten werden. Um dabei ein Verziehen bzw. Verschieben der Füllkörper 11 im Borstenbündel 10 zu vermeiden (wodurch eine gleichmäßige Borstenverteilung im Pinselkopf gefährdet wäre), erfolgt das Abschneiden vorzugsweise mit einem eigens hierfür entwickelten gegenläufigen Doppelmesser 25, 26 mit Gegenhalt 27 für die Füllkörper 11 (Fig. 3).

Dabei kann ggfs. auch der eigentlichen Schnittbewegung der Doppelmesser 25, 26 eine oszillierende Bewegung überlagert werden.

Die oben beschriebenen Verfahren lassen sich nicht nur bei Ringpinseln, sondern auch bei Flachpinseln aller Art vorteilhaft anwenden, gleichgültig ob es sich um solche mit gerader oder gekröpfter Zwinge (Heizkörperpinsel) handelt.

## Patentansprüche

1. Verfahren zur Herstellung eines Pinsels, bei dem in der Mitte des Borstenbündels in dessen oberem Teil ein Füllstück vorgesehen ist, wobei das freie Ende des Borstenbündels eine vorgegebene Struktur aufweist, dadurch gekennzeichnet, daß zunächst ein Borstenbündel (10) ausreichender Größe etwa im oberen Drittel freihängend gehalten wird und durch zwei oder mehr Trennschieber (22) derart eine oder mehrere nach oben weisende trichterförmige Öffnungen erhält, daß ein Füllstück (11) von oben her innerhalb des Borstenbündels (10) soweit vorgeschoben werden kann, bis das Füllstück (11) mit dem oberen Rand (12) des Borstenbündels (10) bündig ausgerichtet ist.

2. Verfahren nach Anspruch 1, dadurch gekennzeichnet, daß der obere Rand (12) der aus Borstenbündel (10) und Füllstück (11) bestehenden Einheit anschließend konkav ausgeformt wird.

3. Verfahren nach einem der Ansprüche 1 oder 2, dadurch gekennzeichnet, daß das - ggfs. auch aus mehreren Einzelteilen bestehende - Füllstück (11) kontinuierlich von einer oder mehreren Rollen zugeführt und nach dem positionierten Einführen in das Borstenbündel (10) durch ein gegenläufiges Doppelmesser (25, 26) auf die gewünschte Länge zugeschnitten wird.

4. Verfahren nach Anspruch 3, dadurch gekennzeichnet, daß der Schnittbewegung der Doppelmesser (25, 26) eine oszillierende Bewegung überlagert wird.

5. Verfahren nach einem der Ansprüche 3 oder 4, dadurch gekennzeichnet, daß auf der den Messerschneiden abgewandten Seite des Füllstücks (12) ein Gegenhalt (27) vorgesehen wird.

6. Verfahren nach einem der Ansprüche 1 bis 5, dadurch gekennzeichnet, daß der obere Rand (12) der aus Borstenbündel (10) und Füllstück (11) gebildeten Einheit mit einem Ring versehen und der entstehende Hohlraum innerhalb des erwähnten Ringes mit einer Bindemasse (15) von öliger bis pastöser Konsistenz derart aufgefüllt wird, daß die Bindemasse (15) zumindest teilweise in den oberen Teil (16) des Borstenbündels (10) eindringt.

7. Verfahren nach Anspruch 6, dadurch gekennzeichnet, daß ein Metallring verwendet wird.

8. Verfahren nach Anspruch 6 oder 7, dadurch gekennzeichnet, daß zuätzlich ein Hilfsring über das Borstenbündel (10) geschoben wird.

9. Verfahren nach einem der Ansprüche 1 bis 8, dadurch gekennzeichnet, daß abschließend Pinselstiel (18) mit Deckel (17) aufgesetzt werden.

10. Verfahren nach Anspruch 9, dadurch gekennzeichnet, daß die fertigen Pinsel während des Aushärtvorgangs der Bindemasse (15) in einer Führungsvorrichtung sicher positioniert und gehaltert werden, bis die Aushärtzeit abgelaufen ist.

11. Vorrichtung zur Durchführung des Verfahrens nach Anspruch 1, dadurch gekennzeichnet, daß eine Einrichtung zur hängenden Halterung eines Borstenbündels (10) vorhanden ist sowie eine weitere Einrichtung zum trichterförmigen Öffnen des Borstenbündels (10) mit Hilfe zweier oder mehrerer Trennschiebr (22), die auf den Mittelpunkt (23) des Borstenbündels (10) ausgerichtet und in Richtung auf den Mittelpunkt (23) bewegbar sind sowie ferner durch eine Einrichtung zur Einführung eines Füllstücks (11) und bündigen Ausrichtung desselben mit dem oberen Rand (12) des Borstenbündels (10).

12. Vorrichtung nach Anspruch 11, gekennzeichnet durch eine Einrichtung zur Profilgebung für den oberen Rand (12) der aus Borstenbündel (10) und Füllstück (11) bestehenden Einheit.

13. Vorrichtung nach einem der Ansprüche 11 oder 12, dadurch gekennzeichnet, daß eine Einrichtung zur quasikontinuierlichen Zufuhr von Material für das Füllstück (11) und ein oder mehrere gegenläufige Doppelmesser (25, 26) zum Zuschneiden des zugeführten Füllstück-Materials auf die jeweils gewünschte Länge vorhanden sind.

14. Vorrichtung nach Anspruch 13, dadurch gekennzeichnet, daß die Doppelmesser (25, 26) zusätzlich zur Schnittbewegung eine überlagerte oszillierende Bewegung in Schnittrichtung ausführen.

15. Vorrichtung nach einem der Ansprüche 13 oder 14, dadurch gekennzeichnet, daß auf der den Messerschneiden abgewandten Seite des oder der Füllstücke (12) ein Gegenhalt (27) angeordnet ist.

16. Vorrichtung nach einem der Ansprüche 11 bis 15, gekennzeichnet durch eine weitere Einrichtung zum Aufsetzen von Pinselstiel (18) und Deckel (17) auf den Pinselkopf.

17. Vorrichtung nach einem der Ansprüche 11 bis 16, gekennzeichnet durch eine zusätzliche Einrichtung zur positionsgesicherten Zwischenlagerung der Produkte während der Aushärtzeit der Bindemasse (15).

18. Vorrichtung nach einem deer Ansprüche 11 bis 17, gekennzeichnet durch eine zusätzliche Einrichtung für die zeitgerechte Zufuhr einer öligen bis pastösen Bindemasse (15) zum oberen Rand (12) der aus Borstenbündel (10) und Füllstück (11) gebildeten Einheit.

## Claims

1. Method of manufacturing a paint brush, in which a filler member is provided in the middle of the bristle bundle in the upper part thereof, wherein the free end of the bristle bundle has a predetermined structure, characterised thereby that initially a bristle bundle (10) of sufficient size is held freely suspended in about the upper third and receives one or more upwardly facing funnel-shaped openings by two or more cutter blades (22) in such a manner that a filler member (11) can be advanced from above within the bristle bundle (10) until the filler member (11) is oriented to be flush with the upper edge (12) of the bristle bundle (10).

2. Method according to claim 1, characterised thereby that the upper edge (12) of the unit consisting of bristle bundle (10) and filler member (11) is subsequently concavely shaped.

3. Method according to one of claims 1 or 2, characterised thereby that the filler member (11) - optionally consisting of several individual parts - is fed continuously from one or more rolls and is cut to the desired length by a counter-running double knife (25, 26) after the positioned introduction into the bristle bundle (10).

4. Method according to claim 3, characterised thereby that an oscillating movement is superimposed on the cutting movement of the double knife (25, 26).

5. Method according to one of claims 3 or 4, characterised thereby that a counterholder (27) is provided on the side of the filler member (12) remote from the knife blades.

6. Method according to one of claims 1 to 5, characterised thereby that the upper edge (12) of the unit formed by bristle bundle (10) and filler member (11) is provided with a ring and the resulting cavity within the said ring is filled up with a binding mass (15) of oil-like to pasty consistency in such a manner that the binding mass (15) penetrates at least partly into the upper part (16) of the bristle bundle (10).

7. Method according to claim 6, characterised thereby that a metal ring is used.

8. Method according to claim 6 or 7, characterised thereby that in addition an auxiliary ring is pushed over the bristle bundle (10).

9. Method according to one of claims 1 to 8, characterised thereby that finally brush handle (18) with cap (17) are fitted.

10. Method according to claim 9, characterised thereby that the finished paintbrushes are securely positioned and held in a guide device during the hardening process of the binding mass (15) and until the hardening time has elapsed.

11. Device for carrying out the method according to claim 1, characterised thereby that an equipment for pendent holding of a bristle bundle (10) is present as well as a further equipment for the funnel-shaped opening of the bristle bundle (10) with the aid of two or more cutter blades (22), which are oriented towards the centre point (23) of the bristle bundle (10) and movable in the direction of the centre point (23), as well as further by an equipment for the introduction of a filler member (11) and flush alignment thereof with the upper edge (12) of the bristle bundle (10).

12. Device according to claim 11, characterised by an equipment for profile shaping for the upper edge (12) of the unit consisting of bristle bundle (10) and filler member (11).

13. Device according to one of claims 11 or 12, characterised thereby that an equipment for quasi-continuous feed of material for the filler member (11) and one or more counter-running double knives (25, 26) for the cutting up of the fed filler member material into the respectively desired lengths are present.

14. Device according to claim 13, characterised thereby that the double knife (25, 26) is designed for, in addition to the cutting movement, a superimposed oscillating movement in cutting direction.

15. Device according to one of claims 13 or 14, characterised thereby that a counterholder (27) is arranged on the side of the filler member or members (12) remote from the knife blades.

16. Device according to one of claims 11 to 15, characterised by a further equipment for the fitting of brush handle (18) and cap (17) on the brush head.

17. Device according to one of claims 11 to 16, characterised by an additional equipment for positionally secure interim mounting of the products during the hardening time of the binding mass (15).

18. Device according to one of claims 11 to 17, characterised by an additional equipment for the timely feed of an oil-like or pasty binding mass (15) to the upper edge (12) of the unit formed by bristle bundle (10) and filler member (11).

## Revendications

1. Procédé de fabrication de pinceaux comprenant une pièce intercalaire de remplissage disposée au centre de la partie supérieure du faisceau de poils dont l'extrémité libre présente une structure prédéterminée *caractérisé en ce que* un faisceau de poils (10) de taille suffisante est maintenu en suspension libre dans la zone de son tiers supérieur environ et reçoit par deux ou plusieurs éléments séparateurs (22) une ou plusieurs couvertures en forme d'entonnoirs orientés vers le haut et *en ce que* une pièce intercalaire de remplissage (11) est avancée depuis le haut dans l'intérieur du faisceau de poils (10) jusqu'à venir au niveau du bord supérieur (12) dudit faisceau de poils (10).

2. Procédé selon la revendication 1 *caractérisé en ce que* le bord supérieur (12) de l'unité composée du faisceau de poils (10) et de la pièce intercalaire de remplissage (11) est ensuite façonné pour présenter une forme concave.

3. Procédé selon l'une des revendications 1 ou 2 *caractérisé en ce que* la pièce intercalaire de remplissage (11) constituée en tant que de besoin de plusieurs pièces individuelles, est amenée de façon continue à partir d'un ou plusieurs rouleaux, et, après l'introduction et le positionnement dans le faisceau de poils, est coupée à la longueur souhaitée par un outil à deux lames (25), (26) à mouvement opposé.

4. Procédé selon la revendication 3 *caractérisé en ce que* un mouvement d'oscillation peut se superposer au mouvement de découpe de l'outil à deux lames (25), (26).

5. Procédé selon l'une des revendications 3 ou à 4 *caractérisé par* un élément de contre-appui (27) disposé du côté de la pièce intercalaire de remplissage (11) opposé au tranchant des lames (25), (26).

6. Procédé selon l'une des revendications 1 à 5 *caractérisé en ce que* le bord supérieur (12) de l'unité composée du faisceau de poils (10) et de la pièce intercalaire de remplissage (11) est pourvu d'un anneau et *en ce que* le creux à l'intérieur dudit anneau est rempli par une masse agglutinante (15) de consistance huileuse ou pâteuse de sorte que ladite masse agglutinante pénètre au moins partiellement dans la partie supérieure (16) du faisceau de poils (10).

7. Procédé selon la revendication 6 *caractérisé par* l'utilisation d'un anneau métallique.

8. Procédé selon les revendications 6 ou 7 *caractérisé en ce que* un anneau auxiliaire complémentaire est glissé sur le faisceau de poils (10).

9. Procédé selon l'une des revendications 1 à 8 *caractérisé par* le montage final du manche (18) avec le chapeau (17).

10. Procédé selon la revendication 9 *caractérisé en ce que* les pinceaux finis sont positionnés et maintenus dans un dispositif de guidage pendant le processus de durcissement de la masse agglutinante (15), jusqu'à écoulement du temps de durcissement.

11. Dispositif pour la mise en oeuvre du procédé selon la revendication 1 *caractérisé par*
- une installation pour le maintien en suspension libre du faisceau de poils (10),
- une installation pour l'ouverture de l'entonnoir dans le faisceau de poils (10) à l'aide de deux ou plusieurs éléments séparateurs (22) orientés et déplaçables vers le centre (23) du faisceau de poils (10),
- une installation pour l'introduction de la pièce intercalaire de remplissage (11) et sa mise au niveau du bord supérieur (12) du faisceau de poils (10).

12. Dispositif selon la revendication 11 *caractérisé par* une installation pour donner la forme souhaitée au bord supérieur (12) de l'unité composée du faisceau de poils (10) et de la pièce intercalaire de remplissage (11).

13. Dispositif selon l'une des revendications 11 ou 12 *caractérisé par* une installation pour l'alimentation quasi-continue en matière pour former la pièce intercalaire de remplissage (11) et *par* un ou plusieurs outils à deux lames (25), (26) à mouvement opposé pour couper la matière amenée pour former la pièce intercalaire de remplissage à la longueur souhaitée.

14. Dispositif selon la revendication 1*3 caractérisé en ce que* les outils à deux lames (25), (26) effectuent en complément à leur mouvement de coupe un mouvement superposé d'oscillation en direction de la coupe.

15. Dispositif selon l'une des revendications 13 ou 14 *caractérisé par* un élément de contre-appui (27) disposé du côté de la pièce intercalaire de remplissage (11) opposé au tranchant des lames.

16. Dispositif selon l'une des revendications 11 à 15 *caractérisé par* une installation supplémentaire pour monter le manche (18) et le chapeau (17) du pinceau sur la tête de celui-ci.

17. Dispositif selon l'une des revendications 11 à 16 *caractérisé par* une installation supplémentaire pour l'entreposage des produits dans une position garantie pendant le temps de durcissement de la masse agglutinante (15).

18. Dispositif selon l'une des revendications 11 à 17 *caractérisé par* une installation supplémentaire pour l'amenée en temps voulu de la masse agglutinante (15) huileuse ou pâteuse vers le bord supérieur (12) de l'unité composée du faisceau de poils (10) et de la pièce intercalaire de remplissage (11).
